# FASCICULE DE BREVET EUROPEEN

(11) **EP 2 715 207 B1**
(45) Date de publication et mention de la délivrance du brevet: **16.12.2015**
(21) Numéro de dépôt: 12725068.6
(22) Date de dépôt: 27.04.2012
(51) Int. Cl.: F17C 1/14, F17C 13/08

(54) **CHAPEAU DE PROTECTION POUR ROBINET DE BOUTEILLE DE FLUIDE SOUS PRESSION**
SCHUTZKAPPE FÜR EIN DRUCKFLÜSSIGKEITSZYLINDERVENTIL
PROTECTIVE CAP FOR A PRESSURISED FLUID CYLINDER VALVE

(30) Priorité: 31.05.2011 FR 1154727
(43) Date de publication de la demande: 09.04.2014
(73) Titulaire: L'Air Liquide Société Anonyme pour l'Etude et l'Exploitation des Procédés Georges Claude, 75007 Paris (FR)
(72) Inventeur: LIGONESCHE, Renaud, F-95220 Herblay (FR); DECK, Philippe, F-93100 Montreuil (FR); FELIX, Emmanuel, F-95280 Jouy Le Moutier (FR)
(74) Mandataire: De Cuenca, Emmanuel Jaime
(86) Numéro de dépôt international: PCT/FR2012/050946
(87) Numéro de publication internationale: WO 2012/164182

(56) Documents cités:
- DE-A1- 4 303 673
- DE-A1- 10 057 425

## Description

La présente invention concerne un chapeau de protection pour robinet de bouteille de fluide sous pression ainsi qu'une bouteille pourvue d'un tel chapeau.

L'invention concerne plus particulièrement un chapeau de protection pour robinet de bouteille de fluide sous pression comprenant un corps dont une première extrémité est destinée à être montée sur une bouteille et dont une autre extrémité comporte un organe de préhension manuelle, l'organe de préhension étant monté mobile en rotation relativement au reste du corps du chapeau pour permettre le roulage d'une bouteille pourvue d'un tel chapeau en tenant manuellement la bouteille verticalement par l'organe de préhension.

Les bouteilles de gaz industriel ou médical peuvent être difficiles à déplacer, même sur de courtes distances.

Une solution consiste à prévoir des roulettes à la base des bouteilles. Une autre solution consiste à utiliser des chariots à roulettes.

Une autre solution adoptée par certains utilisateurs consiste à faire rouler les bouteilles par leur base. C'est-à-dire que l'opérateur maintient la bouteille avec une première main par le haut (où l'on trouve le plus souvent un chapeau de protection et parfois un pommeau) et roule la bouteille en la poussant avec le pied ou avec son autre main.

Les différentes parties de la bouteille étant fixes, cette opération n'est pas aisée, surtout pour de nouveaux manipulateurs. En effet, l'opérateur doit régulièrement lâcher sa prise sur le haut de la bouteille ou tout du moins desserrer sa prise pour permettre la rotation de l'ensemble. Il y a donc un risque de faire chuter la bouteille.

Les documents FR2803366A1 ou W2007125240A1 mentionnent la possibilité de prévoir un pommeau tournant au sommet du chapeau d'une bouteille.

Cependant, aucun de ces documents ne propose une solution technique qui soit à la fois simple, sûre, efficace et peu coûteuse.

Un but de la présente invention est de pallier tout ou partie des inconvénients de l'art antérieur relevés ci-dessus.

A cette fin, le chapeau selon l'invention, par ailleurs conforme à la définition générique qu'en donne le préambule ci-dessus, est essentiellement caractérisé en ce que l'organe de préhension est solidaire en rotation d'un axe tournant monté rotatif dans un palier fixe solidaire du corps du chapeau.

Par ailleurs, des modes de réalisation de l'invention peuvent comporter l'une ou plusieurs des caractéristiques suivantes :
- l'axe tournant comporte une première extrémité située dans le volume de l'organe de préhension et une seconde extrémité située au moins en partie dans le corps du chapeau,
- la seconde extrémité de l'axe tournant est maintenue axialement sur le corps du chapeau via une pièce de blocage tel qu'un écrou monté sur la seconde extrémité de l'axe tournant,
- la seconde extrémité de l'axe tournant fait saillie au travers du corps du chapeau,
- le chapeau comporte un roulement situé entre l'axe tournant et le palier, le roulement comprenant au moins l'un parmi : une bague métallique montée libre entre l'axe et le palier, des billes,
- l'organe de préhension est surmoulé sur l'axe tournant,
- l'organe de préhension comprend l'un au moins parmi, un pommeau, une protubérance, une poignée, un anneau,
- le palier est constitué de l'un au moins des matériaux parmi : un plastique, un matériau métallique tel que du zamak.

L'invention concerne également une bouteille de fluide sous pression comprenant un col sur lequel est monté un chapeau de protection conforme à l'une quelconque des caractéristiques ci-dessus ou ci-après.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue de côté d'une bouteille de fluide sous pression munie d'un chapeau à pommeau tournant selon un exemple de réalisation de l'invention,
- la figure 2 représente une vue en coupe, schématique et partielle, d'un détail de la figure 1 illustrant l'agencement du pommeau sur le corps du chapeau,
- la figure 3 représente, de façon schématique et partielle, une vue perspective et en transparence du détail de la figure 1.

La bouteille 6 de fluide sous pression représentée à la figure 1 comprend, montée sur son extrémité supérieure, un chapeau 5 de protection d'un robinet.

Par soucis de simplification, le robinet de la bouteille 6 n'est pas représenté. Classiquement, le robinet peut être vissé dans l'orifice taraudé de la bouteille 6. Le robinet est abrité au moins partiellement dans le chapeau 5.

Dans les exemples représentés aux figures le chapeau 5 a la forme générale d'une arche. Bien entendu, l'invention peut s'appliquer à toute autre géométrie de chapeau.

Le chapeau 5 comprend un corps dont l'extrémité supérieure comporte un pommeau 1 de préhension manuelle. Le pommeau 1 a par exemple la forme générale d'un champignon. Bien entendu, tout autre forme et peut être envisagée.

Le pommeau 1 est monté mobile en rotation relativement au reste du corps du chapeau 5 pour permettre le roulage de la bouteille 6 pourvue d'un tel chapeau 5 (en position montée, le chapeau 5 est solidaire en rotation de la bouteille 6).

Plus précisément, et comme visible aux figures 2 et 3, le pommeau 1 est solidaire en rotation d'un axe 2 tournant monté rotatif dans un palier 3 tubulaire fixe qui est solidaire du corps du chapeau 5.

Par exemple, l'axe 2 tournant comporte une première extrémité située dans le volume du pommeau 1 et une seconde extrémité située au moins en partie dans le corps du chapeau 5. Par exemple, le pommeau 1 est surmoulé sur l'axe 2 tournant.

De même, le corps du chapeau 5 peut être surmoulé sur le palier 3.

La seconde extrémité de l'axe 2 tournant peut traverser le corps du chapeau 5 et faire saillie au travers de celui-ci.

La seconde extrémité de l'axe 2 tournant (et donc le pommeau 1) est maintenue axialement sur le corps du chapeau 5 via une pièce de blocage tel qu'un écrou 4 monté sur la seconde extrémité filetée de l'axe 2 tournant.

L'écrou 4 peut être associé à une rondelle de blocage. L'écrou 4 permet ainsi, en plus du maintien du pommeau 1 sur le corps du chapeau 5, un réglage du débattement axial possible du pommeau 1 par rapport au corps du chapeau 5.

Un ou des roulements peuvent être prévus entre l'axe 2 tournant et le palier 3, les roulements comprenant par exemple l'un parmi : une bague métallique montée libre entre l'axe et le palier, des billes...

On conçoit donc aisément que la structure ci-dessus, tout en étant simple et peu coûteuse, permet un maintien et une rotation de la bouteille efficaces, même lorsque la bouteille est inclinée et génère des efforts transverses au niveau de l'axe de rotation.

Dans la variante de réalisation de la figure 4 le pommeau a pris la forme d'une poignée en forme de boucle fermée.

## Revendications

1. Chapeau de protection pour robinet de bouteille de fluide sous pression comprenant un corps dont une première extrémité est destinée à être montée sur une bouteille et dont une autre extrémité comporte un organe (1) de préhension manuelle, l'organe de préhension (1) étant monté mobile en rotation relativement au reste du corps du chapeau (5) pour permettre le roulage d'une bouteille pourvue d'un tel chapeau en tenant manuellement la bouteille verticalement par l'organe (1) de préhension, l'organe (1) de préhension étant solidaire en rotation d'un axe (2) tournant monté rotatif dans un palier (3) fixe solidaire du corps du chapeau (5), **caractérisé en ce que** l'organe (1) de préhension est surmoulé sur l'axe (2) tournant.

2. Chapeau selon la revendication 1, **caractérisé en ce que** l'axe (2) tournant comporte une première extrémité située dans le volume de l'organe (1) de préhension et une seconde extrémité située au moins en partie dans le corps du chapeau (5).

3. Chapeau selon la revendication 2, **caractérisé en ce que** la seconde extrémité de l'axe (2) tournant est maintenue axialement sur le corps du chapeau (5) via une pièce (4) de blocage tel qu'un écrou monté sur la seconde extrémité de l'axe (2) tournant.

4. Chapeau selon l'une quelconque des revendications 2 ou 3, **caractérisé en ce que** la seconde extrémité de l'axe (2) tournant fait saillie au travers du corps du chapeau (5).

5. Chapeau selon l'une quelconque des revendications 1 à 4, **caractérisé en ce qu'**il comporte un roulement situé entre l'axe (2) tournant et le pallier (3), le roulement comprenant au moins l'un parmi : une bague métallique montée libre entre l'axe et le pallier, des billes.

6. Chapeau selon l'une quelconque des revendications 1 à 5, **caractérisé en ce que** l'organe (1) de préhension comprend l'un au moins parmi, un pommeau, une protubérance, une poignée, un anneau.

7. Chapeau selon l'une quelconque des revendications 1 à 6, **caractérisé en ce que** le palier (3) est constitué de l'un au moins des matériaux parmi : un plastique, un matériau métallique tel que du zamak.

8. Bouteille de fluide sous pression comprenant un col sur lequel est monté un chapeau de protection conforme à l'une quelconque des revendications 1 à 7.

## Patentansprüche

1. Schutzkappe für einen Hahn einer Druckgasflasche, die einen Körper umfasst, von dem ein erstes Ende dafür bestimmt ist, an einer Flasche montiert zu werden, und von dem ein anderes Ende ein manuelles Greiforgan (1) aufweist, wobei das Greiforgan (1) relativ zu dem übrigen Körper der Kappe (5) drehbeweglich montiert ist, um das Rollen einer Flasche, die mit einer derartigen Kappe versehen ist, zu ermöglichen, indem die Flasche manuell durch das Greiforgan (1) vertikal gehalten wird, wobei das Greiforgan (1) mit einer Drehachse (2) drehfest verbunden ist, die in einem Lager (3), das mit dem Körper der Kappe (5) fest verbunden ist, drehbar gelagert ist, **dadurch gekennzeichnet, dass** das Greiforgan (1) auf der Drehachse (2) aufgeformt ist.

2. Kappe nach Anspruch 1, **dadurch gekennzeichnet, dass** die Drehachse (2) ein erstes Ende aufweist, das sich in dem Volumen des Greiforgans (1) befindet, und ein zweites Ende aufweist, das sich wenigstens zum Teil in dem Körper der Kappe (5) befindet.

3. Kappe nach Anspruch 2, **dadurch gekennzeichnet, dass** das zweite Ende der Drehachse (2) in axialer Richtung an dem Körper der Kappe (5) über ein Blockierteil (4), beispielsweise eine Mutter, gehalten wird, die an dem zweiten Ende der Drehachse (2) montiert ist.

4. Kappe nach einem der Ansprüche 2 oder 3, **dadurch gekennzeichnet, dass** das zweite Ende der Drehachse (2) durch den Körper der Kappe (5) hindurch vorspringt.

5. Kappe nach einem der Ansprüche 1 bis 4, **dadurch gekennzeichnet, dass** sie ein Wälzlager aufweist, das sich zwischen der Drehachse (2) und dem Lager (3) befindet, wobei das Wälzlager wenigstens eines von Folgenden umfasst: einen Metallring, der frei zwischen der Achse und dem Lager montiert ist, Kugeln.

6. Kappe nach einem der Ansprüche 1 bis 5, **dadurch gekennzeichnet, dass** das Greiforgan (1) wenigstens eines von Folgenden umfasst: einen Knauf, eine Ausstülpung, einen Griff, einen Ring.

7. Kappe nach einem der Ansprüche 1 bis 6, **dadurch gekennzeichnet, dass** das Lager (3) aus wenigstens einem der folgenden Materialien besteht: Kunststoff, ein metallischer Werkstoff wie Zamak.

8. Druckfluidflasche, die einen Hals aufweist, an dem eine Schutzkappe nach einem der Ansprüche 1 bis 7 montiert ist.

## Claims

1. Protective cap for a pressurised fluid cylinder tap, comprising a body, one end of which is intended to be mounted on a cylinder and another end of which comprises a manual grip member (1), the grip member (1) being mounted so as to be rotatable relative to the rest of the body of the cap (5) in order to allow a cylinder provided with such a cap to roll, by the cylinder being manually held vertically by means of the grip member (1), the grip member (1) being fixed to a rotary pin (2) for rotation therewith, which pin is rotatably mounted in a bearing (3) which is rigidly connected to the body of the cap (5), **characterised in that** the grip member (1) is moulded over the rotary pin (2).

2. Cap according to claim 1, **characterised in that** the rotary pin (2) comprises a first end located in the space in the grip member (1) and a second end located at least in part in the body of the cap (5).

3. Cap according to claim 2, **characterised in that** the second end of the rotary pin (2) is held axially on the body of the cap (5) by means of a locking part (4) such as a nut mounted on the second end of the rotary pin (2).

4. Cap according to either claim 2 or claim 3, **characterised in that** the second end of the rotary pin (2) projects through the body of the cap (5).

5. Cap according to any of claims 1 to 4, **characterised in that** it comprises a rolling bearing located between the rotary pin (2) and the bearing (3), the rolling bearing comprising at least one of the following: a metal collar mounted freely between the rotary pin and the bearing, and balls.

6. Cap according to any of claims 1 to 5, **characterised in that** the grip member (1) comprises at least one of the following: a knob, a protrusion, a handle or a ring.

7. Cap according to any of claims 1 to 6, **characterised in that** the bearing (3) is formed of at least one of the following materials: a plastics material or a metal material such as zamak.

8. Pressurised fluid cylinder comprising a neck on which a protective cap according to any of claims 1 to 7 is mounted.
